# EUROPÄISCHE PATENTSCHRIFT

(11) **EP 4 543 792 B1**
(45) Veröffentlichungstag und Bekanntmachung des Hinweises auf die Patenterteilung: **29.07.2026**
(21) Anmeldenummer: 23732883.6
(22) Anmeldetag: 12.06.2023
(51) Int. Cl.: B65H 49/02, B65H 57/20, B65H 59/38

(54) **VORRICHTUNG ZUR UMSPULUNG VON GARNEN**
APPARATUS FOR REWINDING YARNS
APPAREIL DE REBOBINAGE DE FILS

(30) Priorität: 24.06.2022 CH 7582022
(43) Veröffentlichungstag der Anmeldung: 30.04.2025
(73) Patentinhaber: SSM Schärer Schweiter Mettler AG, 8820 Wädenswil (CH)
(72) Erfinder: CHRISTE, Marcel, 8630 Rüti (CH); PARIS, Samuel, 8810 Horgen (CH)
(74) Vertreter: Rieter
(86) Internationale Anmeldenummer: PCT/EP2023/065671
(87) Internationale Veröffentlichungsnummer: WO 2023/247243

(56) Entgegenhaltungen:
- EP-A1- 1 520 826
- CH-A- 530 333
- CN-Y- 201 121 071
- DE-B- 1 118 073
- FR-A- 817 720
- US-A- 3 379 807
- US-A- 4 687 151

## Beschreibung

Die vorliegende Erfindung betrifft eine Vorrichtung zur Umspulung von Garnen von einer Vorlagespule auf eine Spulenhülse zur Bildung einer Spule, mit einer Steuerung und mit einem Maschinengestell und einem im Maschinengestell drehfest gehaltenen Spulendorn mit einer Spulendornachse zur Aufnahme der Vorlagespule und mit einer Spulvorrichtung.

Vorrichtungen zur Umspulung von Garnen werden in verschiedener Ausprägung in der Textilindustrie eingesetzt. Umspulungen von Vorlagegarn bzw. Garnen werden bei der Garnherstellung häufig vorgenommen. Dabei sollen die Garne auf Spulen derart aufgewickelt werden, dass die Spulen in Folgeprozessen optimal eingesetzt werden können. Beispielsweise werden aus zylindrischen Vorlagespulen konische Färbespulen hergestellt. Dabei wird ein Vorlagegarn von der Vorlagespule auf eine Spulenhülse umgespult. Eine weitere Anwendung von Umspulmaschinen bringt eine Notwendigkeit von speziellen Spulenformaten mit sich, beispielsweise sind bei Nähmaschinen Spulenformate vorgegeben, welche aufgrund ihrer speziellen Grössen in der eigentlichen Herstellung des Garns nicht einsetzbar sind. Ebenfalls können spezielle Anforderung an die Wicklungsart oder eine ungewöhnliche Form des Vorlagegarns ein Umspulen notwendig machen. Die Vorrichtungen zur Umspulung von Garnen umfassen einen Spulendorn zur Aufnahme der Vorlagespule, eine Spulvorrichtung und in der Regel eine Fadenbremse. Die Spulendorne sind für die Umspulung von auf Spulkernen vorliegenden Garnen drehfest ausgebildet, da die Vorlagenspule, währenddessen das Garn abgezogen wird, sich nicht dreht. Das von der stehenden Vorlagespule über Kopf abgezogene Garn wird über eine Fadenbremse zur Spulvorrichtung geführt. Die Fadenbremse sorgt für eine notwendige Spannung im Garn bei dessen Aufwicklung auf die Spulenhülse. Die CH 530 333 offenbart eine derartige Umspulung, dabei wird das Garn in Verbindung mit Lieferwerken durch die rotierende Bewegung einer Hauptspule und/oder einer Stützwalze abgezogen. Dabei kann die Stützwalze zum Antrieb der Hauptspule dienen. Das Garn wird beim Umspulen über Kopf abgezogen, wobei die Vorlagespule nicht selbst rotiert.

Nicht alle Arten von Vorlagegarnen werden auf Vorlagespulen mit Spulkernen (oder Spulenhülsen) nach der Herstellung der Garne zur Verfügung gestellt. Die Garne werden beispielsweise zu Vorlagespulen in Form von sogenannten Spin-Cakes ausgebildet. Dabei wird das Garn auf ein aus Draht oder Flachstahl geformtes Skelett aufgewickelt, wodurch die Vorlagespule in ihrer äusseren Oberfläche als Polygon erscheint. Auch ist dieses Skelett in seinem Durchmesser an den äusseren Spulenenden grösser als ein Durchmesser des aufgespulten Garns. Dadurch ist ein Abziehen des Garns von einem Spin-Cake über Kopf nicht möglich. Beispielsweise ist dies bei Viskosegarnen der Fall. In einer zur Umspulung von Vorlagespulen in Form von Spin-Cakes vorgesehenen Vorrichtung sind die Spulendorne deshalb drehbar gelagert. Bei Spin-Cakes ist das Garn auf einem Drahtgestell anstelle eines Spulenkerns aufgewickelt. Dadurch ist eine Abwicklung des Garns über Kopf nicht möglich. Spin-Cakes werden deshalb auf einem horizontal angeordneten Spulendorn drehbar gehalten. Abhängig von der Ausführung des Spin-Cakes, respektive den Eigenschaften des abzuwickelnden Garns, dreht sich der Spin-Cake durch den Fadenzug oder der Spulendorn wird motorisch angetrieben.

Bei einem Abspul- respektive einem Abrollvorgang eines Spin-Cakes wird das Vorlagegarn drehend abgezogen, wobei sich der Spin-Cake, also die eigentliche Vorgarnspule dreht. Dabei entstehen durch vorhandene Unwuchten im Spin-Cake Vibrationen, welche sich auf das Garn übertragen und Fadenspannungsspitzen entstehen lassen. Diese Fadenspannungsspitzen schlagen bis zur Spule durch, was zu einer Qualitätsminderung der neuen Spule führt. Insbesondere führt dies bei Glattgarnen, beispielsweise Viskose, dazu, dass die auf der Spule gebildeten Lagen zu rutschen beginnen und die Qualität der Spule ungenügend ist oder die Spule zur weiteren Verarbeitung unbrauchbar wird.

Die EP1707523A1 zeigt eine Umspulvorrichtung zum Umspulen von Garnen welche Kontrollgrössenaufnahmemittel aufweist, die eingerichtet sind, eine Umspulgeschwindigkeitskontrollgrösse des Garns von einer Vorlagespule zu ermitteln, wobei ein Regelungsmodul vorgesehen ist, eingerichtet, ein Umspulaggregat zum Regeln der Umspulgeschwindigkeit in Abhängigkeit von der Umspulgeschwindigkeitskontrollgrösse zu steuern. Als mögliche Umspulgeschwindigkeitskontrollgrösse wird eine 3 Abzugsfadenspannung genannt, die mittels eines direkt an Vorlagespule nachfolgenden Fadenspannungssensor ermittelt werden soll.

Die GB1490293A offenbart weitere Vorrichtungen zur Regulierung der Fadenspannung beim Abwickeln von einer Spule.

Die EP1520826A1 zeigt eine Einrichtung zur Erhöhung der Produktivität von Textilmaschinen mit einem motorisch angetriebenen Lieferwerk für einen Faden, einer Fadenverlegung mit einem Fadenführer zum Aufwickeln des Fadens auf einen Garnträger, einem Antrieb für den Garnträger und einer Steuerung für diesen. Dabei ist vorgesehen, dass der Antrieb des Garnträgers unter Berücksichtigung der stochastischen Schwankungen der Fadenspannung geregelt ist.

Aus der US4687151A ist eine Vorrichtung zum Ab- oder Aufwickeln von fadenförmigem Wickelgut, bspw. Garn, mit einer Spule oder einem Wickelkörper, einem die Spule oder den Wickelkörper aufnehmenden Spulenträger und mit einem auf der Spulen- oder Wickelkörperachse gelagerten Wickelarm bekannt.

Aus der FR 817 720 A ist eine Vorrichtung bzw. ein Verfahren zur Umspulung eines Vorlagegarns, in Form von einem Spin-Cake, bekannt.

Aufgabe der vorliegenden Erfindung ist es somit, eine Vorrichtung und ein Verfahren zum Umspulen eines Vorlagegarns von einer nicht spulenförmigen Vorlage auf eine Spulenhülse vorzuschlagen, welche einen stabilen Prozess des Umspulens und damit eine hohe Qualität der Spule ermöglicht.

Die Aufgabe wird gelöst durch eine Vorrichtung sowie ein Verfahren mit den Merkmalen der unabhängigen Patentansprüche.

Vorgeschlagen wird eine Vorrichtung zur Umspulung von Vorlagegarnen auf eine Spulenhülse zur Bildung einer Spule. Die Vorrichtung weist eine Steuerung und ein Maschinengestell auf, wobei im Maschinengestell ein drehfest gehaltener Spulendorn mit einer Spulendornachse zur Aufnahme des Vorlagegarns, ein erster Tänzerarm, ein erster Fadenspannungssensor zur Messung einer Gamspannung, ein Lieferwerk und eine Spulvorrichtung vorgesehen sind. Der erste Tänzerarm und der erste Fadenspannungssensor sind zwischen dem Spulendorn und dem Lieferwerk angeordnet. Weiter ist ein Abzugsfadenführer in einem radialen Abstand zur Spulendornachse angeordnet, wobei der Abzugsfadenführer mit einem Antrieb versehen ist zur Drehung des Abzugsfadenführers um die Spulendornachse. Ein auf dem drehfest gehaltenen Spulendorn aufgelegtes Vorlagegarn wird dabei durch die Spulvorrichtung nicht über Kopf, also in Richtung der Spulendornachse abgezogen, sondern durch den rotierenden Abzugsfadenführer radial zur Spulendornachse vom Spulendorn weggeführt. Der radiale Abstand des Abzugsfadenführers von der Spulendornachse ist abhängig von einem Durchmesser einer Ablage des Vorlagegarns. Es hat sich gezeigt, dass für die meisten Anwendungsfälle ein radialer Abstand des 0,6- bis 0,8-fachen des Durchmessers der Vorlagespule respektive des Spin-Cakes ausreichend ist. Der Abzugsfadenführer umläuft den Spulendorn mit einer durch die Steuerung bestimmten Geschwindigkeit, sodass das Vorlagegarn immer in einer radialen Richtung von der Spulendornachse weggeführt wird. Dadurch wird das Vorlagegarn in entgegengesetzter Art und Weise vom Spulendorn weggeführt als es bei seiner Herstellung aufgewickelt respektive bereitgestellt wurde. Das Vorlagegarn wird nach dem Abzugsfadenführer weiter zum ersten Tänzerarm und anschliessend über den ersten Garnspannungssensor zum Lieferwerk geführt. Der um die Spulendornachse umlaufende Abzugsfadenführer hat den Vorteil, dass ein Einfluss der Wickelart des Vorlagegarns respektive des Spin-Cakes keinen Einfluss auf das Verhalten des Garns während der Abwicklung hat. Es ergeben sich nur vernachlässigbare Vibrationen, da durch die fehlende Bewegung der Vorgarnspule eine vorhandene Unwucht der Vorgarnspule sich nicht auf die Bewegungen des abgezogenen Vorlagegarns auswirkt. Insbesondere bei Glattgarnen, wie beispielsweise Viskose, ermöglicht die Vorrichtung eine Herstellung von Spulen hoher Qualität. Weiter ergibt sich gegenüber herkömmlichen Verfahren eine Energieeinsparung, da das Gewicht des Vorlagegarns keinen Einfluss auf den Antrieb des Abzugsfadenführers hat, im Gegensatz zur bekannten Drehung der Vorlagespule. Auch ermöglicht diese neue Vorrichtung eine störungsfreie vollständige Abwicklung des Vorlagegarns.

Gemäss einer bevorzugten Ausführungsform weisst die Vorrichtung eine Steuerung auf, die eingerichtet ist aufgrund einer durch den ersten Fadenspannungssensor gemessenen Garnspannung eine Drehgeschwindigkeit des Abzugsfadenführers um die Spulendornachse zu regeln, wie dies nachfolgend noch genauer erläutert wird.

Besonders zuverlässige Regelungen der Garnspannung können erzielt werden, wenn der erste Tänzerarm zwischen dem Spulendorn und dem Fadenspannungssensor angeordnet wird. Dadurch ergeben sich im (nachfolgenden) Garnspannungssensor nur gedämpfte Schwankungen der Garnspannung, wodurch eine zuverlässige Messung der Garnspannung ermöglicht wird, wie nachfolgend noch genauer erläutert wird. Der Tänzerarm ist eine bekannte Vorrichtung, welche zum Ausgleich kurzzeitiger Schwankungen in einer Liefermenge des Vorlagegarns genutzt wird. Der Tänzerarm ist gebildet durch einen Fadenführer, einen Hebel und einer Feder. Der Hebel ist in einem Gehäuse schwenkbar gelagert, wobei sich auf der einen Seite des Drehpunktes ein erster Hebelarm und auf der anderen Seite des Drehpunktes ein zweiter Hebelarm befindet. Der Fadenführer, durch welchen das Vorlagegarn eine Richtungsänderung erfährt, ist am ersten Hebelarm gehalten. Die Feder ist mit ihrem ersten Ende im Gehäuse und mit ihrem zweiten Ende am zweiten Hebelarm befestigt. Durch die Richtungsänderung des Vorlagegarns um den Fadenführer wird der Hebel um den Drehpunkt in eine Zugrichtung des Vorlagegarns geschwenkt, wobei dieser Schwenkbewegung die Feder mit einer entgegengesetzten Zugrichtung entgegensteht. Ergibt sich durch eine Änderung der Garnspannung kurzzeitig ein geringerer Zug des Vorlagegarns auf den Fadenführer, überwiegt die Feder und schwenkt den Hebel in ihre Zugrichtung, wodurch ein durch das Vorlagegarn zurückzulegender Weg vergrössert und damit eine Spannung im Vorlagegarn aufrechterhalten wird. Durch den Einsatz des ersten Tänzerarm ergeben sich im nachfolgenden Garnspannungssensor nur gedämpfte Schwankungen der Garnspannung, wodurch eine zuverlässige Messung der Garnspannung erreicht wird. Garnspannungssensoren sind in verschiedenen Ausführungen aus dem Stand der Technik bekannt, beispielsweise eignen sich Biegebalken-Sensoren.

Geeignete Lieferwerke sind aus dem Stand der Technik bekannt, beispielsweise ist das Lieferwerk gebildet durch eine angetriebene Rolle und eine zur angetriebenen Rolle verschränkt angeordnete Führungsrolle. Die Führungsrolle kann drehbar oder drehfest gelagert sein. Das Vorlagegarn umschlingt die angetriebene Rolle und die Führungsrolle mehrfach, beispielsweise sieben Mal. Durch die mehrfache Umschlingung ergibt sich zwischen einer Rollenoberfläche und dem Vorlagegarn ein genügend hoher Reibwert, sodass eine Förderung des Vorlagegarns durch das Lieferwerk erreicht wird.

Die Spulvorrichtung ist in einer nach dem Stand der Technik bekannten Bauart ausgeführt. Dabei weist die Spulvorrichtung zumindest eine in einem Schwenkarm gehaltene Spulenlagerung zur drehbaren Halterung der Spulenhülse, eine Stützwalze zur Abstützung der Spule und eine Changierung zur Bewegung des Garns entlang einer Spulenachse auf. Ein Antrieb der Spulvorrichtung respektive der Spulenhülse kann dabei direkt über die Halterung der Spulenhülse oder alternativ durch einen Antrieb der Stützwalze erfolgen. Die Stützwalze kann als glatte Walze oder alternativ als eine Nutentrommel ausgeführt sein. Die Nutentrommel stellt dabei eine Kombination von Stützwalze und Changierung dar. Alternative Bauarten der Changierung zu einer Nutentrommel sind beispielsweise eine Flügelchangierung oder eine Riemenchangierung.

Vorteilhafterweise ist der Antrieb des Abzugsfadenführers über ein Getriebe und einen Flügel mit dem Abzugsfadenführer verbunden, wobei das Getriebe unterhalb des Spulendorns gelagert und über den Flügel eine konzentrische Drehung des Abzugsfadenführers um die Spulendornachse vorgesehen ist. Der Abzugsfadenführer ist an einem in Richtung der Spulendornachse und zur Spulendornachse parallel angeordnetem Arm befestigt. Der Arm ist im Maschinengestell unterhalb des Vorlagegarns in einem um die Spulendornachse drehbar gelagerten Element, beispielsweise einem Hebel oder einer Scheibe, gehalten. Das Element ist über ein Getriebe, beispielsweise einen Riementrieb, mit einem Antrieb wie einem Elektromotor verbunden. Durch die Anordnung des Getriebes im Maschinengestell unterhalb des Spulendorns ist das Getriebe vor Verschmutzungen geschützt und es ist eine einfache Konstruktion des Abzugsfadenführers möglich.

Nach einer für bestimmte Anwendungen vorteilhaften Ausführungsform der Erfindung ist der Spulendorn auf einer ersten Stirnseite im Maschinengestell gelagert und der Abzugsfadenführer ist über einen in einem Abstand zur Spuldornachse angeordneten und um die Spuldornachse rotierbaren Flügel mit dem Antrieb des Abzugsfadenführer verbunden, wobei der Flügel im Bereich einer vom Maschinengestell wegweisenden zweiten Stirnseite des Spulendorns mit dem Maschinengestell verbunden ist. Derartige Ausführungsformen erlauben es den radialen Abstand zwischen Spulendorn und Abzugsfadenführer auch nach Platzierung einer Vorlagespule auf dem Spulendorn einfacher einzustellen. Bevorzugterweise ist auf dem Spulendorn eine Führungsspule zur Aufnahme des Vorlagegarns vorgesehen. Die Führungsspule dient dazu, dass beispielsweise ein Vorlagegarn welches als schlaufenartiges Gebilde ohne einen inneren Kern vorliegt, um den Spulendorn angeordnet werden kann. Derartige Strukturen von Vorlagegarnen sind beispielsweise aus der Herstellung von Viskosegarnen bekannt. Bei der Herstellung von Viskosegarnen werden keine Spulen gebildet, sondern das Garn in einfachen Kreisbewegungen auf einem ebenen Untergrund abgelegt. Diese kernlosen Spulengebilde können in der Folge um eine Führungsspule gelegt werden und durch die vorgeschlagene Vorrichtung zu einer Spule geformt werden.

Vorteilhafterweise ist vor dem ersten Tänzerarm ein erster Fadenführer angeordnet. Durch die rotierende Bewegung des Abzugsfadenführers ergibt sich eine ständige wechselnde Richtung, aus welcher das Vorlagegarn den ersten Tänzerarm erreicht. Diesem Umstand wird Abhilfe geschaffen durch den ersten Fadenführer, welcher einen Garnverlauf zum ersten Tänzerarm normiert und damit beruhigt.

Weiter ist es von Vorteil, wenn ein zweiter Tänzerarm und ein zweiter Fadenspannungssensor zwischen dem Lieferwerk und der Spulvorrichtung vorgesehen sind. Bedingt durch die Ausführung der Spulvorrichtung und der durch die Spulvorrichtung herzustellenden Spulformen können sich Schwankungen in einer auf die Spule auflaufenden Garngeschwindigkeiten ergeben. Beispielsweise ergeben sich bei einer einfachen Changierung des Garnes an den jeweiligen Enden der Spule in den Umkehrpunkten kurzzeitige Stillstände des auf die Spule auflaufenden Garns. Diese werden markanter bei Herstellung von konischen Spulen. Durch den Einsatz des zweiten Tänzerarms wirken sich die Schwankungen nicht auf die Garnspannung und damit auf die Qualität der herzustellenden Spule aus.

Bevorzugterweise ist vor dem zweiten Tänzerarm ein zweiter Fadenführer angeordnet. Durch die Anordnung eines zweiten Fadenführers ist eine Erhöhung der Umschlingung des Fadenführers des zweiten Tänzerarms unabhängig von der Anordnung des Lieferwerks möglich. Umso höher ein Umschlingungswinkel des Fadenführers des zweiten Tänzerarms ist, umso effizienter werden die kurzfristigen Änderungen im Garnverlauf durch die Bewegungen des Tänzerarms ausgeglichen.

Vorteilhafterweise weist die Spulvorrichtung eine Stützwalze zur Auflage der Spulhülse mit einer Stützwalzenachse auf, wobei die Stützwalze in Richtung der Stützwalzenachse zweiteilig vorgesehen ist. Insbesondere bei einer Herstellung konischer Präzisionskreuzspulen auf bekannten Spulvorrichtung ergeben sich am Spulende mit dem grösseren Durchmesser immer wieder sogenannte Sprengfäden, Fäden also, die vom betreffenden Spulenrand abgedrückt werden. Ebenso ergibt sich oft ein sehr schlechter Spulenaufbau mit unregelmässigem, wulstartig durchsetztem Wicklungsbild. Dies hat seine Ursache darin, dass die sich über die ganze Spulenlange erstreckende, am Spulenmantel anliegende Stützwalze einer wesentlich geringeren Umfangsgeschwindigkeit des Spulenmantelteils mit dem kleineren Durchmesser folgt. Somit reibt und schleift die vergleichsweise der Umfangsgeschwindigkeit der Spule im Bereich ihres grösseren Durchmessers zu langsam laufende Stützwalze zwangsläufig auf der Spulenoberflache im Bereich des grösseren Spulendurchmessers, was das auflaufende Garn über den Spulenrand hinausdrückt bzw. das weiter innen liegende Garn übereinander schiebt. Abhilfe schafft hier eine zweiteilige Stützwalze, wie sie bereits in der CH 530 333 vorgeschlagen wurde. Bevorzugterweise sind die beiden Teile der Stützwalze mit einer Feder verbunden, derart, dass die beiden Teile in Richtung der Stützwalzenachse gegeneinandergepresst werden. Dabei können die beiden Teile der Stützwalze bei Bedarf, beispielsweise zu Reinigungszwecken, einfach manuell auseinandergeschoben werden.

Bevorzugterweise ist die Führungsspule aus einer mit Stoff umwickelten Leerspule gebildet, auf welcher das Vorlagegarn lose aufgelegt ist. Durch die Stoffauflage auf der Führungsspule wird verhindert, dass sich das gesamte Gebilde des Vorlagegarns aufgrund der Spannung, welche durch den Abzugsfadenführer verursacht wird, um den Spulendorn dreht. Zwischen der Stoffauflage und dem Vorlagegarn ergibt sich ein höherer Reibwert als zwischen dem einzelnen Faden des Vorlagegarns und dem Vorlagegarngebilde. Durch den Einsatz einer mit Stoff umwickelten Leerspule als Führungsspule wird insbesondere bei Vorlagegarnen mit glatter Oberfläche eine Verbesserung des Abzugsverhaltens erreicht.

Bevorzugterweise ist vor dem Lieferwerk ein Oeler vorgesehen. Ist eine Oelung des Vorlagegarns vor dem Aufspulen aufgrund der weiteren Verarbeitungsschritte des aufgespulten Garns gefordert, ist die Anordnung eines Oelers vor dem Lieferwerk zu bevorzugen, da an dieser Stelle im Umspulprozess die gleichmässigste Bewegung des Vorlagegarns erfolgt. Für den Oeler ist eine Verwendung verschiedener Bauarten aus dem Stand der Technik möglich, beispielsweise ein Auftrag des Oels durch eine in einem Oelbad rotierende Trommel oder durch eine mit Oel versorgte Bürste.

Weiter wird ein Verfahren zur Umspulung eines Vorlagegarns auf eine Spulenhülse zur Bildung einer Spule vorgeschlagen mit einer Vorrichtung, welche eine Steuerung und ein Maschinengestell aufweist, wobei im Maschinengestell ein drehfest gehaltener Spulendorn mit einer Spulendornachse zur Aufnahme des Vorlagegarns und ein erster Tänzerarm und ein erster Fadenspannungssensor zur Messung einer Garnspannung und ein Lieferwerk und eine Spulvorrichtung vorgesehen sind. Ein Abzugsfadenführer ist in einem radialen Abstand zur Spulendornachse angeordnet und wird mit einem Antrieb in eine Drehung um die Spulendornachse versetzt. Durch die Steuerung wird aufgrund einer durch den ersten Fadenspannungssensor gemessenen Garnspannung eine Drehgeschwindigkeit des Abzugsfadenführers um die Spulendornachse geregelt. Die Drehgeschwindigkeit des Abzugsfadenführers um die Spulendornachse bestimmt über den radialen Abstand des Abzugsfadenführers von der Spulendornachse eine Umfangsgeschwindigkeit des Abzugsfadenführers welche einer Abzugsgeschwindigkeit des Vorlagegarns entspricht. Durch die Regelung dieser Abzugsgeschwindigkeit kann eine konstante Garnspannung vor dem Lieferwerk aufrechterhalten werden, auch wenn eine unregelmässige Wicklung des Vorlagegarns vorliegt.

Vorteilhafterweise ist zwischen dem Lieferwerk und der Spulvorrichtung ein zweiter Fadenspannungssensor vorgesehen und eine Drehgeschwindigkeit des Lieferwerks wird durch die Steuerung aufgrund einer durch den zweiten Fadenspannungssensor gemessenen Garnspannung geregelt. Durch diese Regelung werden Schwankungen in der Garnspannung vor der Spulvorrichtung vermieden respektive korrigiert. Eine gleichmässige und konstante Garnspannung beim Einlauf des Garns in die Spulvorrichtung ist eine notwendige Voraussetzung zur Bildung einer Spule mit gleichmässiger Dichte und hoher Qualität.

Bevorzugterweise wird durch die Steuerung eine Spulgeschwindigkeit der Spulvorrichtung konstant gehalten. Durch eine konstante Spulgeschwindigkeit ist eine einfachere Regelung der Garnspannung zwischen dem Lieferwerk und der Spulvorrichtung und damit auch zwischen dem Abzugsfadenführer und dem Lieferwerk möglich. Eine Veränderung der Spulgeschwindigkeit erschwert die Regelungen der Garnspannung, da zu den Garnspannungen selbst eine weitere Regelgrösse in das System eingebracht wird.

Vorteilhafterweise wird in einem Einfädelmodus oder in einem Stoppzustand durch die Steuerung der Abzugsfadenführer in eine Drehung um die Spulendornachse versetzt, sobald am ersten Fadenspannungssensor eine Garnspannung gemessen wird. Dadurch wird eine Einfädelhilfe geschaffen, durch die Fadenbrüche während des Einfädelns des Garns vermieden werden. Es hat sich gezeigt, dass Fadenbrüche beim Einfädeln weitestgehend vermieden werden können, wenn im Einfädelmodus der Abzugsfadenführer eine Drehung um die Spulendornachse mit einer Drehgeschwindigkeit von 1 Umdrehung pro Minute bis 200 Umdrehungen pro Minute ausführt. Das Vorlagegarn kann beim Einfädelvorgang manuell von der Vorlagespule entnommen und in die verschiedenen Elemente eingefädelt werden, ohne dass vorher die notwendige Vorlagegarmengen von der Vorlagespule manuell abgespult wird oder der Abzugsfadenführer manuell um die Vorlagespule gedreht wird.

In einer Weiterentwicklung des Verfahrens wird bei einem Garnbruch die Spulvorrichtung und der Abzugsfadenführer gestoppt und durch die Steuerung ein Alarm ausgegeben, wobei der erste Tänzerarm mit einem Garnbruchsensor ausgerüstet ist. Der Garnbruchsensor stellt ein Fehlen des Garns fest, wodurch auf einen Garnbruch geschlossen werden kann. Der Garnbruchsensor ist beispielsweise als eine Lichtschranke ausgeführt. Alternativ ist auch eine Messung der Bewegung des Tänzerarm denkbar, denn eine fehlende Garnspannung führt dazu, dass der Hebel des Tänzerarms durch die Feder in eine Endstellung gebracht wird, welche durch einen elektrischen kontakt oder einen Induktivsensor festgestellt werden kann. Durch die Stilllegung der Spulung und des Garnabzugs werden Schäden an den Bauteilen durch herumgeschleuderte Garnenden wie auch eine Schädigung des Garns auf der Spule und des Vorlagegarns auf dem Spulendorn vermieden.

Die vorliegende Erfindung ist nicht auf Vorrichtungen mit in vertikaler Richtung angeordneten Spuldornen, bzw. Spuldornachsen, beschränkt, sondern kann auch für Vorrichtungen zur Umspulung von auf z.B. horizontal angeordneten Spuldornen, bzw. Spuldornachsen, verwendet werden.

Weiter wird eine Spulmaschine mit einer Vorrichtung nach der vorherigen Beschreibung vorgeschlagen.

Weitere Vorteile der Erfindung sind im nachfolgenden Ausführungsbeispiel beschrieben. Es zeigen:
- **Figur 1**: eine schematische Ansicht einer Spulmaschine nach dem Stand der Technik;
- **Figur 2**: eine schematische Ansicht einer ersten Ausführungsform einer Vorrichtung nach der Erfindung;
- **Figur 3**: eine schematische Ansicht einer zweiten Ausführungsform einer Vorrichtung nach der Erfindung und
- **Figur 4**: eine schematische Ansicht einer dritten Ausführungsform einer Vorrichtung nach der Erfindung.

Figur 1 zeigt eine schematische Ansicht einer Spulmaschine nach dem Stand der Technik. Gezeigt ist eine Spulstelle, welche zur Umspulung von Garn 3 von einer Vorlagespule 17 auf eine Spule 2 dient. Eine Spulmaschine kann mehrere solcher Spulstellen umfassen. Auf einem Fundament 21 ist ein Maschinengestell 22 aufgestellt. Im Maschinengestell 22 gehalten ist eine Spulvorrichtung 1 zur Aufspulung von Garn 3 und Bildung einer Spule 2. Das Garn 3 wird als Vorlagegarn 18 einer Vorlagespule 17 entnommen und in einer Garnlaufrichtung 4 der Spulvorrichtung 1 zugeführt. Die Vorlagespule 17 ist in einer Ausbildung als Spin-Cake geformt, dabei ist das Vorlagegarn18 auf einem zentrisch um eine Achse angeordneten Drahtgestell aufgewickelt. Das Drahtgestell stellt in diesem Fall die Vorlagespule 17, respektive zusammen mit dem Vorklagegarn den Spin-Cake dar welcher auf einem Spulendorn 19 gehalten ist. Die Spulvorrichtung 1 umfasst eine Spulenachse 8 in welcher eine Spulenhülse 5 drehbar gehalten ist. Die Spulenhülse 5 wird von einem nicht gezeigten Antrieb in einer Drehrichtung 6 in Rotation versetzt, wodurch das Garn 3 auf die Spulenhülse 5 aufgespult und die Spule 2 gebildet wird. Die Spulenachse 8 ist in einem Schwenkarm 7 gehalten. Der Schwenkarm 7 ist in einer Schwenkachse 9 über einer Stütze 11 drehbar im Maschinegestell 22 gehalten, sodass der Schwenkarm 7 um die Schwenkachse 9 eine Schwenkbewegung 10 ausführen kann. Während eines Spulvorganges liegt die Spule 2, respektive am Anfang der Spulenbildung die Spulenhülse 5 auf einer Stützwalze 12 auf. Die Stützwalze 12 ist in einem Support 14 mit einer Stützwalzenachse 13 ebenfalls drehbar im Maschinengestell 22 gehalten. Die Stützwalze 12 wird durch die sich in Drehrichtung 6 drehende und auf der Stützwalze 12 aufliegende Spule 2 in einer Drehrichtung (angezeigt durch einen Pfeil) in Rotation versetzt. Während eines Spulvorganges nimmt ein Durchmesser der Spule 2 stetig zu und über den Schwenkarm 7 wird ein Abstand zwischen der Spulenachse 8 und der Stützwalze 12 entsprechend durch die Schwenkbewegung 10 ausgeglichen.

Das von der Vorlagenspule 17 respektive dem Spin-Cake kommende Vorlagegarn 18 wird in Garnlaufrichtung 4 gesehen nach der Vorlagenspule 17 über eine Fadenbremse 16 und anschliessend durch eine Changierung 15 geführt, bevor es die Stützwalze 12 erreicht und auf die Spulenhülse 5 aufgespult wird. Die Changierung 15 dient dazu das Garn 3 parallel zu einer Oberfläche der Spule 2 in Richtung der Spulenachse 8 hin und her zu bewegen, um eine gleichmässige Bespulung respektive eine vorbestimmte Spulcharakteristik zu erreichen. Die Vorlagespule 17 ist auf einem Spulendorn 19 gehalten, wobei der Spulendorn 19 im Maschinengestell 26 befestigt ist. Der Spulendorn 19 oder die Vorlagenspule 17 ist in der gezeigten Form drehbar befestigt, sodass eine Drehung (angezeigt durch den Pfeil) um die Spulendornachse 20 ermöglicht wird.

Figur 2 zeigt eine schematische Ansicht einer ersten Ausführungsform einer Vorrichtung nach der Erfindung. Die Darstellung zeigt ein auf einem Fundament 21 aufgestelltes Maschinengestell 22. Im Maschinengestell 22 sind beispielhaft zwei Spulstellen dargestellt. Eine Spulstelle weist jeweils eine Spulvorrichtung 1 und die zur Führung eines Vorlagegarns 18 zur Spulvorrichtung 1 notwendigen Elemente auf, welche entsprechend im Maschinengestell 22 gehalten sind. Durch die Spulvorrichtung wird ein Garn 3 in einer Garnlaufrichtung 4 gefördert. Auf einem im Maschinengestell 22 gehaltenen Spulendorn 19 ist ein zur Spulung bereitgelegtes Vorlagegarn 18 gezeigt, dabei ist das Vorlagegarn 18 in einer Form einer Wicklung um eine Spulendornachse 20 angeordnet. Das Vorlagegarn 18 wird von einem Abzugsfadenführer 28 vom Spulendorn 19 abgenommen und in der Folge über einen ersten Tänzerarm 24 und einen nachfolgenden ersten Fadenspannungssensor 25 zu einem Lieferwerk 27 geführt. Das Lieferwerk 27 ist mit einem Antrieb (nicht dargestellt) versehen und zieht das Vorlagegarn 18 vom Spulendorn 19 über den ersten Tänzerarm 24 und den ersten Fadenspannungssensor 25. Der Abzugsfadenführer 28 ist auf einem Flügel 30 gehalten. Der Flügel 30, welcher in einem radialen Abstand 29 von der Spulendornachse 20 angeordnet ist, ist mit einem Getriebe 32 verbunden. Über das Getriebe 32 wird der Flügel 30 und damit der Abzugsfadenführer 28 mit einem Antrieb 31 in eine Rotation um die Spulendornachse 20 versetzt. Um eine gleichmässige Fadenspannung am Lieferwerk zu erreichen, wird die mit dem ersten Fadenspannungssensor 25 gemessene Fadenspannung als Regelgrösse 37 für die Regelung des Antriebs 31 des Abzugsfadenführers 28 und damit dessen Umfangsgeschwindigkeit um die Spulendornachse 20 genutzt.

Figur 3 zeigt eine schematische Ansicht einer zweiten Ausführungsform einer Vorrichtung nach der Erfindung. Auf eine Beschreibung der mit der ersten Ausführungsform identischen Vorrichtungsteile wird in der Folge verzichtet. In Ergänzung zur ersten Ausführungsform nach Figur 2 ist für eine Anordnung des Vorlagegarns 18 auf dem Spulendorn 19 eine Führungsspule 39 vorgesehen, wodurch sich eine Verbesserung zur Verhinderung einer Schlaufenbildung beim Abzug des Vorlagegarns 18 ergibt. Weiter ist zwischen dem Lieferwerk 27 und der Spulvorrichtung 1 ein zweiter Tänzerarm 34 und ein zweiter Fadenspannungssensor 35 vorgesehen. Diese dienen dazu eine an den Enden der Spule durch die Umkehr der Changierung auftretende kurzzeitige Änderung der Spulgeschwindigkeit auszugleichen. Zu diesem Zweck wird die durch den zweiten Fadenspannungssensor gemessene Fadenspannung als Regelgrösse 38 für den Antrieb 36 des Lieferwerks genutzt. Ebenfalls ist im Unterschied zur ersten Ausführungsform zwischen dem Abzugsfadenführer 28 und dem ersten Tänzerarm 24 ein erster Fadenführer 23 vorgesehen. Durch den ersten Fadenführer 23 wird eine erhöhte Umlenkung des Vorlagegarns um den ersten Tänzerarm 24 erreicht, was in der Folge zu einer Verbesserung des Ausgleichs von Schwankungen in der Fadenspannung beiträgt.

Figur 4 zeigt eine schematische Ansicht einer dritten Ausführungsform einer Vorrichtung nach der Erfindung. Auf eine Beschreibung der mit der ersten und der zweiten Ausführungsform identischen Vorrichtungsteile wird in der Folge verzichtet. In Ergänzung zur zweiten Ausführungsform nach Figur 3 ist zwischen dem ersten Fadenspannungssensor 25 und dem Lieferwerk 27 ein Oeler 26 vorgesehen. Durch den Oeler 26 wird auf das laufende Vorgarn 18 ein Oelfilm aufgetragen. Ebenfalls ist im Unterschied zur zweiten Ausführungsform zwischen dem Lieferwerk 27 und dem zweiten Tänzerarm 34 ein zweiter Fadenführer 33 vorgesehen. Durch den zweiten Fadenführer 33 wird eine erhöhte Umlenkung des Vorlagegarns um den zweiten Tänzerarm 34 erreicht, was in der Folge zu einer Verbesserung des Ausgleichs von Schwankungen in der Fadenspannung beiträgt.

Die vorliegende Erfindung ist nicht auf die dargestellten und beschriebenen Ausführungsbeispiele beschränkt. Abwandlungen im Rahmen der Patentansprüche sind möglich.

### Bezugszeichenliste

- 1: Spulvorrichtung
- 2: Spule
- 3: Garn
- 4: Garnlaufrichtung
- 5: Spulenhülse
- 6: Drehrichtung Spule
- 7: Schwenkarm
- 8: Spulenachse
- 9: Schwenkachse
- 10: Schwenkbewegung
- 11: Stütze
- 12: Stützwalze
- 13: Stützwalzenachse
- 14: Support
- 15: Changierung
- 16: Fadenbremse
- 17: Vorlagespule
- 18: Vorlagegarn
- 19: Spulendorn
- 20: Spulendornachse
- 21: Fundament
- 22: Maschinengestell
- 23: Erster Fadenführer
- 24: Erster Tänzerarm
- 25: Erster Fadenspannungssensor
- 26: Oeler
- 27: Lieferwerk
- 28: Abzugsfadenführer
- 29: Abstand
- 30: Flügel
- 31: Antrieb Abzugsfadenführer
- 32: Getriebe
- 33: Zweiter Fadenführer
- 34: Zweiter Tänzerarm
- 35: Zweiter Fadenspannungssensor
- 36: Antrieb Lieferwerk
- 37: Regelgrösse Abzugsfadenführer
- 38: Regelgrösse Lieferwerk
- 39: Führungsspule

## Patentansprüche

1. Vorrichtung zur Umspulung von Vorlagegarnen (18) auf eine Spulenhülse (5) zur Bildung einer Spule (2), mit einer Steuerung und mit einem Maschinengestell (22), wobei im Maschinengestell (22) ein drehfest gehaltener Spulendorn (19) mit einer Spulendornachse (20) zur Aufnahme des Vorlagegarns (18) und ein erster Tänzerarm (24) und ein erster Fadenspannungssensor (25) zur Messung einer Garnspannung und ein Lieferwerk (27) und eine Spulvorrichtung (1) vorgesehen sind, wobei der erste Tänzerarm (24) und der erste Fadenspannungssensor (25) zwischen dem Spulendorn (19) und dem Lieferwerk (27) angeordnet sind, **dadurch gekennzeichnet, dass** ein Abzugsfadenführer (28) in einem radialen Abstand (29) zum Spulendorns (19) angeordnet ist, wobei der Abzugsfadenführer (28) mit einem Antrieb (31) versehen ist zur Drehung des Abzugsfadenführers (28) um die Spulendornachse (20).

2. Vorrichtung nach Anspruch 1, **dadurch gekennzeichnet, dass** der erste Tänzerarm (24) zwischen dem Spulendorn (19) und dem ersten Fadenspannungssensor (25) angeordnet ist.

3. Vorrichtung nach einem der Ansprüche 1 und 2, **dadurch gekennzeichnet, dass** der Antrieb (31) des Abzugsfadenführers (28) über ein Getriebe (32) und einen Flügel (30) mit dem Abzugsfadenführer (28) verbunden ist, wobei das Getriebe (32) unterhalb des Spulendorns (19) gelagert ist und über den Flügel (30) eine konzentrische Drehung des Abzugsfadenführers (28) um die Spulendornachse (20) vorgesehen ist.

4. Vorrichtung nach einem der Ansprüche 1 bis 3, **dadurch gekennzeichnet, dass** auf dem Spulendorn (19) eine Führungsspule (39) zur Aufnahme des Vorlagegarns (18) vorgesehen ist.

5. Vorrichtung nach zumindest einem der vorangehenden Ansprüche, **dadurch gekennzeichnet, dass** vor dem ersten Tänzerarm (24) ein erster Fadenführer (23) angeordnet ist.

6. Vorrichtung nach zumindest einem der vorangehenden Ansprüche, **dadurch gekennzeichnet, dass** ein zweiter Tänzerarm (34) und ein zweiter Fadenspannungssensor (35) zwischen dem Lieferwerk (27) und der Spulvorrichtung (1) vorgesehen sind.

7. Vorrichtung nach Anspruch 6, **dadurch gekennzeichnet, dass** vor dem zweiten Tänzerarm (34) ein zweiter Fadenführer (33) angeordnet ist.

8. Vorrichtung nach zumindest einem der vorangehenden Ansprüche, **dadurch gekennzeichnet, dass** die Spulvorrichtung (1) eine Stützwalze (12) zur Auflage der Spulhülse (5) mit einer Stützwalzenachse (13) aufweist, wobei die Stützwalze (12) in Richtung der Stützwalzenachse (13) zweiteilig vorgesehen ist.

9. Vorrichtung nach Anspruch 8, **dadurch gekennzeichnet, dass** die beiden Teile der Stützwalze (12) mit einer Feder verbunden sind, derart, dass die beiden Teile in Richtung der Stützwalzenachse (13) gegeneinandergepresst werden.

10. Vorrichtung nach zumindest einem der vorangehenden Ansprüche, wenn abhängig von Anspruch 4, **dadurch gekennzeichnet, dass** die Führungsspule (39) aus einer mit Stoff umwickelten Leerspule gebildet ist, auf welcher das Vorlagegarn (18) lose aufgelegt ist.

11. Vorrichtung nach zumindest einem der vorangehenden Ansprüche, **dadurch gekennzeichnet, dass** vor dem Lieferwerk (27) ein Oeler (26) vorgesehen ist.

12. Verfahren zur Umspulung eines Vorlagegarns (18) auf eine Spulenhülse (5) zur Bildung einer Spule (2), mit einer Vorrichtung, welche eine Steuerung und ein Maschinengestell (22) aufweist, wobei im Maschinengestell (22) ein drehfest gehaltener Spulendorn (19) mit einer Spulendornachse (20) zur Aufnahme des Vorlagegarns (18) und ein erster Tänzerarm (24) und ein erster Fadenspannungssensor (25) zur Messung einer Garnspannung und ein Lieferwerk (27) und eine Spulvorrichtung (1) vorgesehen sind, **dadurch gekennzeichnet, dass** ein Abzugsfadenführer (28) in einem radialen Abstand (29) zur Spulendornachse (20) angeordnet ist und mit einem Antrieb (31) in eine Drehung um die Spulendornachse (20) versetzt wird und dass durch die Steuerung aufgrund einer durch den ersten Fadenspannungssensor (25) gemessenen Garnspannung eine Drehgeschwindigkeit des Abzugsfadenführers (28) um die Spulendornachse (20) geregelt wird.

13. Verfahren nach Anspruch 12, **dadurch gekennzeichnet, dass** zwischen dem Lieferwerk (27) und der Spulvorrichtung (1) ein zweiter Fadenspannungssensor (35) vorgesehen ist und eine Drehgeschwindigkeit des Lieferwerks (27) durch die Steuerung aufgrund einer durch den zweiten Fadenspannungssensor (35) gemessenen Garnspannung geregelt wird.

14. Verfahren nach Anspruch 12 oder 13, **dadurch gekennzeichnet, dass** durch die Steuerung eine Spulgeschwindigkeit der Spulvorrichtung (1) konstant gehalten wird.

15. Verfahren nach zumindest einem der Ansprüche 12 bis 14, **dadurch gekennzeichnet, dass** in einem Einfädelmodus oder in einem Stoppzustand durch die Steuerung der Abzugsfadenführer (28) in eine Drehung um die Spulendornachse (20) versetzt wird, sobald am ersten Fadenspannungssensor (25) eine Garnspannung gemessen wird.

## Claims

1. A device for rewinding feed threads (18) onto a bobbin tube (5) to form a bobbin (2), comprising a controller and comprising a machine frame (22), a rotationally fixed bobbin mandrel (19) with a bobbin mandrel axis (20) for receiving the feed thread (18), a first dancer arm (24), a first thread tension sensor (25) for measuring a thread tension, a delivery mechanism (27) and a winding device (1) being provided in the machine frame (22), the first dancer arm (24) and the first thread tension sensor (25) being arranged between the bobbin mandrel (19) and the delivery mechanism (27), **characterized in that** a take-off thread guide (28) is arranged at a radial distance (29) from the bobbin mandrel (19), the take-off thread guide (28) being provided with a drive (31) for rotating the take-off thread guide (28) about the bobbin mandrel axis (20).

2. The device according to claim 1, **characterized in that** the first dancer arm (24) is arranged between the bobbin mandrel (19) and the first thread tension sensor (25).

3. The device according to either claim 1 or claim 2, **characterized in that** the drive (31) of the take-off thread guide (28) is connected to the take-off thread guide (28) via a transmission (32) and a wing (30), the transmission (32) being mounted below the bobbin mandrel (19) and a concentric rotation of the take-off thread guide (28) about the bobbin mandrel axis (20) being provided via the wing (30).

4. The device according to any of claims 1 to 3, **characterized in that** a guide bobbin (39) for receiving the feed thread (18) is provided on the bobbin mandrel (19).

5. The device according to at least one of the preceding claims, **characterized in that** a first thread guide (23) is arranged upstream of the first dancer arm (24).

6. The device according to at least one of the preceding claims, **characterized in that** a second dancer arm (34) and a second thread tension sensor (35) are provided between the delivery mechanism (27) and the winding device (1).

7. The device according to claim 6, **characterized in that** a second thread guide (33) is arranged upstream of the second dancer arm (34).

8. The device according to at least one of the preceding claims, **characterized in that** the winding device (1) has a support roller (12), with a support roller axis (13), for supporting the winding tube (5), the support roller (12) being provided in two parts in the direction of the support roller axis (13).

9. The device according to claim 8, **characterized in that** the two parts of the support roller (12) are connected to a spring in such a way that the two parts are pressed against one another in the direction of the support roller axis (13).

10. The device according to at least one of the preceding claims if dependent on claim 4, **characterized in that** the guide bobbin (39) is formed from an empty bobbin wrapped with fabric, on which the feed thread (18) is loosely laid.

11. The device according to at least one of the preceding claims, **characterized in that** an oiler (26) is provided upstream of the delivery mechanism (27).

12. A method for rewinding a feed thread (18) onto a bobbin tube (5) to form a bobbin (2), comprising a device which has a controller and a machine frame (22), a rotationally fixed bobbin mandrel (19) with a bobbin mandrel axis (20) for receiving the feed thread (18), a first dancer arm (24), a first thread tension sensor (25) for measuring a thread tension, a delivery mechanism (27) and a winding device (1) being provided in the machine frame (22), **characterized in that** a take-off thread guide (28) is arranged at a radial distance (29) from the bobbin mandrel axis (20) and is set into rotation about the bobbin mandrel axis (20) by a drive (31), and **in that** a rotational speed of the take-off thread guide (28) about the bobbin mandrel axis (20) is controlled by the controller on the basis of a thread tension measured by the first thread tension sensor (25).

13. The method according to claim 12, **characterized in that** a second thread tension sensor (35) is provided between the delivery mechanism (27) and the winding device (1), and a rotational speed of the delivery mechanism (27) is controlled by the controller on the basis of a thread tension measured by the second thread tension sensor (35).

14. The method according to claim 12 or 13, **characterized in that** a winding speed of the winding device (1) is held constant by the controller.

15. The method according to at least one of claims 12 to 14,
**characterized in that** in a threading mode or in a stop state, the controller sets the take-off thread guide (28) into rotation about the bobbin mandrel axis (20) as soon as a thread tension is measured at the first thread tension sensor (25).

## Revendications

1. Dispositif permettant de rebobiner des fils d'alimentation (18) sur un tube de bobine (5) pour la formation d'une bobine (2), comportant un dispositif de commande et comportant un bâti de machine (22), dans lequel sont prévus dans le bâti de machine (22) un mandrin de bobine (19) maintenu de manière solidaire en rotation avec un axe de mandrin de bobine (20) pour la réception du fil d'alimentation (18) et un premier bras danseur (24) et un premier capteur de tension de fibre (25) pour la mesure d'une tension de fil et un mécanisme de distribution (27) et un dispositif de bobinage (1), dans lequel le premier bras danseur (24) et le premier capteur de tension de fibre (25) sont disposés entre le mandrin de bobine (19) et le mécanisme de distribution (27),
**caractérisé en ce qu'**un guide-fibre de dévidage (28) est disposé à une distance radiale (29) du mandrin de bobine (19), dans lequel le guide-fibre de dévidage (28) est pourvu d'un entraînement (31) permettant de faire tourner le guide-fibre de dévidage (28) autour de l'axe de mandrin de bobine (20).

2. Dispositif selon la revendication 1, **caractérisé en ce que** le premier bras danseur (24) est disposé entre le mandrin de bobine (19) et le premier capteur de tension de fibre (25).

3. Dispositif selon l'une des revendications 1 et 2, **caractérisé en ce que** l'entraînement (31) du guide-fibre de dévidage (28) est relié au guide-fibre de dévidage (28) par l'intermédiaire d'une transmission (32) et d'une aile (30), dans lequel la transmission (32) est montée en dessous du mandrin de bobine (19) et une rotation concentrique du guide-fibre de dévidage (28) autour de l'axe de mandrin de bobine (20) est prévue par l'intermédiaire de l'aile (30).

4. Dispositif selon l'une des revendications 1 à 3, **caractérisé en ce qu'**une bobine de guidage (39) est prévue sur le mandrin de bobine (19) pour la réception du fil d'alimentation (18).

5. Dispositif selon au moins l'une des revendications précédentes, **caractérisé en ce qu'**un premier guide-fibre (23) est disposé devant le premier bras danseur (24).

6. Dispositif selon au moins l'une des revendications précédentes, **caractérisé en ce qu'**un second bras danseur (34) et un second capteur de tension de fibre (35) sont prévus entre le mécanisme de distribution (27) et le dispositif de bobinage (1).

7. Dispositif selon la revendication 6, **caractérisé en ce qu'**un second guide-fibre (33) est disposé devant le second bras danseur (34).

8. Dispositif selon au moins l'une des revendications précédentes,
**caractérisé en ce que** le dispositif de bobinage (1) présente un rouleau de support (12) pour l'appui du tube de bobine (5) avec un axe de rouleau de support (13), dans lequel le rouleau de support (12) est prévu en deux parties en direction de l'axe de rouleau de support (13).

9. Dispositif selon la revendication 8, **caractérisé en ce que** les deux parties du rouleau de support (12) sont reliées par un élément élastique de telle sorte que les deux parties sont pressées l'une contre l'autre en direction de l'axe de rouleau de support (13).

10. Dispositif selon au moins l'une des revendications précédentes en cas de dépendance à la revendication 4, **caractérisé en ce que** la bobine de guidage (39) est formée à partir d'une bobine vide enveloppée de tissu sur laquelle le fil d'alimentation (18) est posé de manière lâche.

11. Dispositif selon au moins l'une des revendications précédentes,
**caractérisé en ce qu'**un graisseur (26) est prévu avant le mécanisme de distribution (27).

12. Procédé permettant de rebobiner un fil d'alimentation (18) sur un tube de bobine (5) pour la formation d'une bobine (2), comportant un dispositif qui présente un dispositif de commande et un bâti de machine (22), dans lequel sont prévus dans le bâti de machine (22) un mandrin de bobine (19) maintenu de manière solidaire en rotation avec un axe de mandrin de bobine (20) pour la réception du fil d'alimentation (18) et un premier bras danseur (24) et un premier capteur de tension de fibre (25) pour la mesure d'une tension de fil et un mécanisme de distribution (27) et un dispositif de bobinage (1), **caractérisé en ce qu'**un guide-fibre de dévidage (28) est disposé à une distance radiale (29) de l'axe de mandrin de bobine (20) et est mis en rotation autour de l'axe de mandrin de bobine (20) par un entraînement (31) **et en ce qu'**une vitesse de rotation du guide-fibre de dévidage (28) autour de l'axe de mandrin de bobine (20) est réglée par le dispositif de commande sur la base d'une tension de fibre mesurée par le premier capteur de tension de fibre (25).

13. Procédé selon la revendication 12, **caractérisé en ce qu'**un second capteur de tension de fibre (35) est prévu entre le mécanisme de distribution (27) et le dispositif de bobinage (1) et une vitesse de rotation du mécanisme de distribution (27) est réglée par le dispositif de commande sur la base d'une tension de fil mesurée par le second capteur de tension de fibre (35).

14. Procédé selon la revendication 12 ou 13, **caractérisé en ce qu'**une vitesse de bobinage du dispositif de bobinage (1) est maintenue constante par le dispositif de commande.

15. Procédé selon au moins l'une des revendications 12 à 14,
**caractérisé en ce que,** dans un mode d'enfilage ou dans un état d'arrêt, le guide-fibre de dévidage (28) est mis en rotation autour de l'axe de mandrin de bobine (20) par le dispositif de commande dès qu'une tension de fil est mesurée sur le premier capteur de tension de fibre (25).
